# EUROPÄISCHE PATENTSCHRIFT

(11) **EP 0 143 971 B1**
(45) Veröffentlichungstag und Bekanntmachung des Hinweises auf die Patenterteilung: **10.06.1987**
(21) Anmeldenummer: 84112751.7
(22) Anmeldetag: 23.10.1984
(51) Int. Cl.: C21B 7/14

(54) **Abstichrinne für einen Schachtofen**
Runner for a shaft furnace
Rigole de coulée pour un four à cuve

(30) Priorität: 28.10.1983 DE 3339135
(43) Veröffentlichungstag der Anmeldung: 12.06.1985
(73) Patentinhaber: Betriebsforschungsinstitut VDEh Institut für angewandte Forschung GmbH, D-40042 Düsseldorf (DE); MANNESMANN Aktiengesellschaft, 40027 Düsseldorf (DE)
(72) Erfinder: Pfrötschner, Gerd, Dipl.-Ing., D-4100 Duisburg 25 (DE); Träger, Friedrich, Dipl.-Ing., D-4100 Duisberg (DE); Rüther, Horst-Peter, Dipl.-Ing., D-4006 Erkrath (DE); Brieler, Wilfried, D-5650 Solingen (DE); Stasius, Jochem, 4020 Mettmann (DE)
(74) Vertreter: Plöger, Ulrich

## Beschreibung

Die Erfindung bezieht sich auf eine Abstichrinne für einen Schachtofen, insbesondere Hochofen für die Erzeugung von Roheisen, bestehend aus einem Trog mit einer feuerfesten, das flüssige Metall führenden Auskleidung, innerhalb welcher hohle Kühlelemente mit Anschlußrohrleitungen für den Zu- und Abfluß von Kühlwasser vorgesehen sind, wobei die feuerfeste Auskleidung ein Verschleißfutter und ein Dauerfutter aufweist. Eine derartige Abstichrinne ist nach der EP-A-90 761 bekannt.

Bei modernen Großhochöfen mit Abstichgewichten von mehreren tausend Tonnen Roheisen pro Tag ist die Rinne starken thermischen Belastungen ausgesetzt als deren Folge die Benutzungszeit der Rinne größer als ihre Ruhezeit ist, vermag die Anordnung der mit Wasser gekühlten Elemente die Standzeit der Rinne grundsätzlich zu verlängern. Jedoch ergibt sich hierdurch für den Fall einer Störung infolge austretenden Wassers auch eine erhebliche Gefährdung, so daß die beschriebene Form der Wasserkühlung zumindest die Anordnung der Kühlelemente weit außerhalb des Verschleißfutters und sogar des Dauerfutters vorsieht, was wiederum die Wirksamkeit der Kühlung einschränkt.

Andererseits ist nach der EP-A-4 614 bei einem Stahlwerkskonverter ein an der Gefäßwandung vorgesehenes Kühlsystem mit Kühlkammern bekannt, die an Kühlflüssigkeitsversorgungen angeschlossen sind, welche sich wahlweise mit einer Druckgasleitung zwecks Entleerung der Kühlflüssigkeit verbinden lassen. Temperatur- bzw. Durchflußmengenkontrolleinrichtungen im Kühlsystem steuern dabei die Abtrennung der Versorgungsleitungen und deren Anschluß an die Druckgasleitung. In diesem Falle sind die Kühlelemente jedoch außerhalb der feuerfesten Auskleidung an der Außenwandung des metallurgischen Gefäßes angeordnet.

Die Beaufschlagung des Kühlsystems mit dem Druckgas zwecks Entleerung der Kühlflüssigkeit wird im Hinblick darauf vorgenommen, daß die Kühlkammern bei derartigen metallurgischen Gefäßen nur eine relativ geringe Flüssigkeitsmenge aufnehmen, so daß bei einer Störung der Versorgung der Kühlkammern mit Kühlflüssigkeit die Gefahr einer Überhitzung und Dampfbildung in sehr kurzer Zeit auftreten kann.

Vom einleitend dargestellten Stand der Technik ausgehend besteht die Aufgabenstellung der Erfindung darin, die Standzeit der Abstichrinne wesentlich zu erhöhen, wobei zugleich die Kontrolle über den Verschleiß des Rinnenfutters erfolgen und die Betriebssicherheit gesteigert werden soll.

Diese Aufgabenstellung wird durch die Erfindung, wie sie in den Patentansprüchen gekennzeichnet ist, gelöst.

Die Verlegung der Kühlelemente ins Innere der feuerfesten Zustellung, so daß sie noch im

Bereich des Verschleißfutters in der Nähe des Dauerfutters liegen, gestattet einerseits eine wesentliche Verbesserung der Haltbarkeit des Dauerfutters, während andererseits die Erneuerung des Verschleißfutters zu einem rechtzeitigen Zeitpunkt vorgenommen werden kann. Dennoch führt der Verschleiß des Futters nicht zu einer betrieblichen Störung, weil es zu einer hinreichend frühzeitigen Umschaltung auf eine Luftkühlung kommt. Wesentlich ist, daß die betriebliche Störung durch die die Temperatur messenden Sensoren genügend frühzeitig erkannt wird, so daß sich die entsprechenden Magnetventile mittels der Steuerschaltung demgemäß umschalten lassen.

Da es auf den Wärmeentzug im Interesse der Haltbarkeitssteigerung des feuerfesten Materials ankommt, besteht eine besonders wirkungsvolle Anordung der Kühlelemente darin, daß ihr Innenraum von Platten begrenzt ist, die senkrecht zur Wärmeflußrichtung liegen, wobei die Kühlelemente parallel zu den ebenen Seitenwände des Troges verlaufen. Die Kühlelemente können allerdings auch aus Rohrschlangen bestehen, die in entsprechender Bündelanordnung eine großflächige Wärmeaufnahme ermöglichen.

Besonders vorteilhaft ist die Anordnung einer zwischen den Kühlementen und dem Verschleißfutter bestehenden Schicht aus feuerfestem Material mit einer hohen Wärmeleitfähigkeit, die größer als diejenige des Dauerfutters und des Verschleißfutters ist. Zweckmäßig wird eine derartige Schicht aus Graphitsteinen ausgeführt. Die Einwirkung der Kühlelemente auf das Verschleißfutter ist in diesem Falle besonders günstig, weil die genannte Schicht einen starken Wärmeentzug ermöglicht, und weil sie außerdem durch die Schicht geschützt sind.

Für die Temperaturmessung lassen sich vorteilhaft Thermoelemente an einer Kupferplatte anbringen, die wengistens ein Kühlelement überdeckt und im Verschleißfutter in Nähe der Kühlelemente zu letzteren parallel liegt. Man kann somit die für den Wärmeempfang maßgebliche Fläche um ein Vielfaches gegenüber der Anordnung vereinzelter Thermoelemente vergrößern. Damit werden auch örtlich begrenzte Temperaturerhöhungen, wie sie beispielsweise beim Eindringen von flüssigem Roheisen in Spalten möglich sind, zuverlässig erkannt.

Dem Anschluß der Kühlemente an Stichleitungen für die Hauptleitungen des Wasserzulaufs und des Wasserrücklaufs dienen mit Vorteil noch zusätzliche Ventile. Gleichfalls sind verzweigt angeordnete Ventile für den Anschluß der Kühlelemente an Stichleitungen der Hauptleitungen für die Druckluft und für die Abluft vorgesehen. Diese zusätzlichen Ventile ermöglichen es, jedes Kühlement wahlweise an einen Wasserkreislauf oder an einen Druckluftkreislauf anzuschließen, sofern die entsprechenden Magnetventile für die zugehörigen Hauptleitungen geöffnet sind. Damit kann bei lokalisiertem voreilendem Verschleiß die optimale Kühlwirkung erzielt werden.

Eine weitere thermische Überwachung läßt sich an den eintrittsseitigen Rohrleitungsanschlüssen durch Widerstandsthermometer vornehmen. Diese Überwachung wird noch durch Strömungswächter ergänzt. Sowohl die thermische Überwachung als auch die Strömungsüberwachung werden dann zusätzlich an die Steuerschaltung angeschlossen, so daß eine entsprechende Umschaltung auch dann erfolgt, wenn sich in der Kühlwasserversorgung Störungen ergeben.

Im übrigen werden die Thermoelemente der sich im feuerfesten Futter befindlichen Kupferplatte über Grenzwertschalter, die einerseits auf maximale Temperaturdifferenzen und weiterhin aber auch auf maximale Temperaturänderungsgeschwindigkeiten einstellbar sind, auf die Steuerschaltung zur Ansteuerung der Magnetventile geschaltet. In diesem Falle ist ein unmittelbarer Anschluß auf ein Relais der genannten Steuerschaltung möglich.

Eine weitere Verbesserung der Überwachung ergibt sich dadurch, daß in den Wasser führenden Hauptleitungen noch zusätzliche Mengenmesser angeordnet werden.

Zur weiteren Veranschaulichung der Erfindung wird auf die sich auf Ausführungsbeispiele beziehenden Zeichnungen Bezug genommen.

Darin zeigen:
Figur 1 einen ausschnittweisen Querschnitt durch die erfindungsgemäße Abstichrinne,
Figur 2 einen Leitungsplan für die Kühlung der erfindungsgemäßen Rinne,
Figur 3 einen Signalflußplan für den Betrieb der erfindungsgemäßen Abstichrinne und
Figur 4 eine abgewandelte Ausführungsform, gleichfalls im ausschnittweisen Querschnitt, der erfindungsgemäßen Rinne.

Figur 1 zeigt den Querschnitt der von den eisernen Bodenplatten 2 und Seitenwänden 3 gebildeten, trogförmigen Rinne 1. Innenseitig ist die Rinne mit aus dem aus feuerfesten Steinen bestehenden Dauerfutter 6 ausgekleidet, welchem sich das aus feuerfester Stampfmasse bestehende Verschleißfutter 5 anschließt. Das flüssige Roheisen 30 füllt den Durchschnittsquerschnitt weitgehend aus und beaufschlagt das Feuerfestmaterial nahezu im gesamten Innenbereich.

Im Beaufschlagungsbereich sind zwischen dem Verschleißfutter 5 und dem Dauerfutter 6 Kühlelemente 4 vorgesehen, die über Anschlußrohrleitungen 34 mit einem Kühlmittel, also normalerweise mit Kühlwaser, beaufschlagbar sind. Das Kühlmittel wird über weitere Anschlußleitungen 34 abgeführt.

Die Kühlelemente 4 liegen-mit wenigstens einem Teil ihrer Überfläche einseitig am Dauerfutter 6 an, während ihre andere Seite dem Verschleißfutter 5 zugewandt ist. Zwischen letzterem und den Kühlelementen erkennt man die Schicht 7 aus Graphitsteinen. Unterhalb der Kühlelemente sind noch Auffangrinnen 8 angeordnet, die mit einem Rohrstück 9 versehen sind, welche das Dauerfutter 6 und die Seitenwand durchdringt und für den Notfall austretendes Leckwasser abzuleiten gestattet. Bei normaler Betriebsweise ist indes ein Wasseraustritt auch dann ausgeschlossen, wenn infolge einer starken Beschädigung des Verschleißfutters die vorstehend erwähnten Umschaltungen erforderlich werden.

Man erkennt weiterhin eine Kupferplatte 11, welche das Kühlelement 4 oben und unten überdeckt. Die Kupferplatte 11 trägt Thermoelemente, von denen das Obere mit dem Bezugszeichen 10 versehen ist. Im übrigen verläuft die Kupferplatte 11 parallel zur Flächenausdehnung des seinerseits von Platten begrenzten Kühlelementes 4 derart, daß sowohl die Kupferplatte 11 als auch das Kühlelement 4 parallel zur Seitenwand 3 der Abstichrinne und damit etwa senkrecht zur Wärmeflußrichtung verlaufen.

Der Leitungsplan gemäß Figur 2 zeigt drei nebeneinander befindliche Kühlelemente 4, wie sie in vertikaler Lage betrieblich inerhalb der Rinne angeordnet sind, so daß die jeweiligen Stichleitungen von oben anschließbar sind. Die Stichleitungen 14 sind mit der Wasserzuflußhauptleitung 12 und die Stichleitungen 15 mit der Wasserabflußhauptleitung 13 verbunden. Aus Gründen der Übersichtlichkeit sind die weiteren Bezugszeichen der zu jedem der Kühlkästen 4 gehörenden Teile nur bei dem linken Kühlkasten dargestellt. Jede der Stichleitungen 14, 15 führt über ein Ventil 16 zu einer Anschlußrohrleitung 34.

Den Stichleitungen 14 für den Wasserzufluß entsprechen Stichleitungen, die über je ein Ventil 17 an die Drucklufthauptleitung 19 anschließbar sind, und die gleichfalls zu Anschlußrohrleitungen 34 führen. Hingegen entsprechen den Stichleitungen 15 für den Wasserabfluß Stichleitungen, die über je ein Ventil 18 an die Ablufthauptleitung 20 anschließbar sind. Jede der Hauptleitungen für Druckluft 19, Abluft 20, Wasserzufluß 12 und Wasserabfluß 13 besitzt ferner ein Magnetventil 23, 24, 25, 26, die in noch zu beschreibender Weise steuerbar sind. In den wasserzuführenden Leitungen zeigen Mengenmesser 31 und Manometer den Wasserdurchfluß an.

Im Signalflußplan der Figur 3 sind die Kühlelemente 4 der Einfachheit halber ohne ihre Anschlüsse an die Stichleitungen wiedergegeben. Zur Überwachung der Funktionsfähigkeit der einzelnen Kühlelemente 4 befinden sich in den Anschlußrohrleitugen 34 für den Wasserabfluß Widerstandsthermometer 27 sowie Strömungswächter 29, die beide mit einem Grenzwertschalter 28 verbunden sind. Der Grenzwertschalter 28 ist seinerseits auf ein Relais 22 geschaltet. Die Temperatur der den Kühlementen 4 in Richtung des flüssigen Roheisens vorgelagerten Kupferplatte 11 wird von den Thermoelementen 10 erfaßt, die auf einen Grenzwertschalter 21 geschaltet sind, an den das Relais 22 angeschlossen ist. Die Ausgänge des Relais 22 sind zur Ansteuerung der Magnetventile 23, 24, 25 und 26 auf letztere geschaltet. Für den Fall der Umschaltung wird noch der akustische Signalgeber 40 angesteuert. Der laufenden Überwachung sowohl der von den Thermoelementen 10 als auch der von den Widerstandsthermometern 29 erfaßten Temperaturen dienen die Registrierschreiber 38 bzw. 39.

Bei der abgewandelten Ausführungsform der Rinne gemäß Figur 4 befindet sich im Verschleißfutter 5 als Kühlelement 4 eine Rohrschlange 32, die aus warmfestem Stahl besteht und in an sich bekannter Weise mit Ankern 33 fixiert ist, so daß einer Ausdehnung des Gesamtsystems bei Aufheizung kompensierend Rechnung getragen werden kann. An die Rohrschlange 32 schließen sich Anschlußleitungen 34 an, die durch das Dauerfutter 6, die Seitenwand 3 und die Tragkonstruktion 35 geführt sind. Mit den weiterfühenden Leitungen sind die Anschlußrohrleitungen 34 flexibel in in an sich bekannter Weise über Kompensatoren 36 verbunden.

Die Betriebsweise der neuen Abstichrinne wird, sofern sie sich nicht bereits aus der bisherigen Beschreibung ergibt, nachstehend näher beschrieben. Im Betrieb können zwei Störungen auftreten, denen die Erfindung Rechnung trägt, nämlich:
a) voreilender Verschleiß des feuerfesten Materials vor den Kühlelementen durch Rißbildung oder starke Erosion und
b) Wassermangel sowie Dampfbildung im Wasserkreislauf.

### Zu a)

Bei einem gleichen gleichmäßigen Verschleiß des feuerfesten Materials erhöht sich die Temperatur vor den Kühlkästen annähernd linear. Bei einer schnell verlaufenden Temperaturerhöhung muß mit einem Riß oder dergl. gerechnet werden. Die von den Kupferplatten 11 ausgehenden Thermoelemte 10 führen zum Grenzwertschalter, der auf eine maximale Temperatur von 700° C und auf eine maximale Temperaturanstiegsgeschwindigkeit von 100°C/min eingestellt ist. Wenn diese Werte überschritten werden, löst das Relais 22 die nachstehenden Schaltungen aus:
1. Die Magnetventile 24 und 25 sperren den Wasservor- und -rücklauf ab;
2. das Magnetventil 23 öffnet die Drucklufthauptleitung 19 und das Ventil 26 und die Ablufthauptleitung 20.

Durch die einströmende Druckluft wird das Wasser über letztere herausgeblasen.

Bei genau lokalisiertem, voreilendem Verschleiß lassen sich mittels der Absperrventile 16, 17 und 18 Einzelschaltungen vornehmen. Dies geschieht in der Form, daß dann die beiden Ventile 16 des betreffenden Kühlelementes 4 geschlossen und die Ventile 17 und 18 geöffnet werden. Der Betrieb der restlichen Kühlelemente wird dann nicht beeinträchtigt. Die Ventile 24 und 25 bleiben indes in diesem Falle geöffnet.

### Zu b)

Den Wassermangel im Kühlkreislauf zeigen sowohl die Strömungswächter 29 als auch die Widerstandsthermometer 27 an. Beim Unterschreiten einer am Strömungswächter 29 einstellbaren Wassermindestmenge bzw. beim Überschreiten der demgemäßen Temperatur werden aus Sicherheitsgründen diejenigen Vorgänge ausgelöst, wie sie unter a) beschrieben sind.

In jedem Falle kann durch Verdampfung von Restwassermengen ein erhöhter Innendruck auftreten. Zu dessen Ableitung zeigt Figur 2 das Sicherheitsventil 37, welches beispielsweise auf einen Druck von 6 bar eingestellt ist, so daß der Dampf bei Überschreiten dieses Druckes entweichen kann.

## Patentansprüche

1. Abstichrinne für einen Schachtofen, insbesondere Hochofen für die Erzeugung von Roheisen, bestehend aus einem Trog (1) mit einer feuerfesten, das flüssige Metall führenden Auskleidung, innerhalb welcher hohle Kühlelemente (4) mit Anschlußrohrleitungen (34) für den Zu- und Abfluß von Kühlwasser vorgesehen sind, wobei die feuerfeste Auskleidung ein Verschleißfutter (5) und ein Dauerfutter (6) aufweist,
dadurch gekennzeichnet,
daß sich die Kühlelemente (4) innerhalb des Verschleißfutters (5) in Nähe des Dauerfutters (6) befinden, und daß ein durch die Betriebsweise der Abstichrinne hervorgerufener Temperaturanstieg innerhalb der Rinne einer Überwachungsmessung mitels Sensoren (10, 27) unterliegt, die an eine Steuerschaltung angeschlosen sind, welche bei Überschreiten eines vorgegebenen Höchstwertes der Temperatur oder der Temperaturanstiegsgeschwindigkeit über Magnetventile (23, 25) außerhalb der Abstichrinne (1) die Wasserzuflußhauptleitung (12) abschaltet und die Anschlußrohrleitungen (34) an eine Drucklufthauptleitung (19) anschließt, während die Anschlußrohrleitungen für den Abfluß mittels Magnetventilen (24, 26) eine Umschaltung von einer Wasserabflußhauptleitung (13) zu einer Ablufthauptleitung (20) erfahren, so daß die die Kühlelemente (4) durchströmende Druckluft die weitere Wärmeabfuhr übernimmt:

2. Abstichrinne nach Patentanspruch 1,
dadurch gekennzeichnet,
daß die Kühlelemente (4) von Platten begrenzt sind, deren Ebenen etwa senkrecht zur Wärmeflußrichtung und-parallel zu den Seitenwänden (3) des Troges liegen.

3. Abstichrinne nach Patentanspruch 1,
dadurch gekennzeichnet,
daß die Kühlelemente (4) als Rohrschlangen (32) ausgeführt sind.

4. Abstichrinne nach den Patentansprüchen 1 bis 3,
dadurch gekennzeichnet,
daß zwischen den Kühlelementen (4) und dem Verschleißfutter (5) eine Schicht (7) aus feuerfestem Material mit einer Wärmeleitfähigkeit angeordnet ist, die größer als diejenige des Dauerfutters (6) und des Verschleißfutters (5) ist.

5. Abstichrinne nach den Patentansprüchen 1 bis 4,
dadurch gekennzeichnet,
daß eine mit Thermo-Elementen (10) versehene Kupferplatte (11), die wenigstens ein Kühlelement (4) überdeckt, im Verschleißfutter (5) in Nähe der Kühlkästen (4) parallel zu letzteren angeordnet ist.

6. Abstichrinne nach den Patentansprüchen 1 bis 5,
dadurch gekennzeichnet,
daß die Anschlußrohrleitungen (34) für den Zufluß über ein Ventil (16) mit den Stichleitungen (14) der Wasserzuflußhauptleitung (12) verbunden sind, und daß die Anschlußrohrleitungen (34) für den Abfluß über je ein Ventil (16) an die Stichleitungen (15) der Wasserrücklaufhauptleitung (13) angeschlossen sind, und daß die Anschlußrohrleitungen (34) für den Zufluß weiterhin über je ein Ventil (17) an die Stichleitungen der Drucklufthauptleitung (19) und die Anschlußrohrleitungen (34) für den Abfluß über je ein Ventil (18) an die Stichleitungen der Ablufthauptleitung (20) angeschlossen sind.

7. Abstichrinne nach den Patentansprüchen 1 bis 6,
dadurch gekennzeichnet,
daß für die eintrittseitigen Rohrleitungsanschlüsse (34) der Kühlelemente (4) Widerstandsthermometer (27) und Strömungswächter (29) vorgesehen sind, die beide an die Steuerschaltung (22, 28) angeschlossen sind.

8. Abstichrinne nach den Patentansprüchen 5 bis 7,
dadurch gekennzeichnet,
daß die Thermo-Elemente (10) und die Kupferplatte (11) über Grenzwertschalter (21), die auf maximale Temperaturdifferenzen und auf maximale Temperaturänderungsgeschwindigkeiten einstellbar sind, auf ein Relais (22) für die Steuerung der Magnetventile (23, 24, 25, 26) geschaltet sind.

9. Abstichrinne nach den Patentansprüchen 1 bis 8,
dadurch gekennzeichnet,
daß in den wasserführenden Hauptleitungen (12, 13) Mengenmesser (31) eingebaut sind.

## Revendications

1. Canal de coulée pour un four à cuve, notamment haut-fourneau pour la production de fonte brute consistant en une auge (1) avec une garniture refractaire conduisant le métal liquide à l'intérieur de laquelle sont prévus des élements de réfrigération (4) creux avec tuyauterie (34) destinés à l'alimentation et l'évacuation d'eau de refrigération; la garniture refractaire possédant une couche d'usure (5) et unc couche de base (6)
caractérisé par le fait:
que les éléments de réfrigération (4) se trouvent à l'interieur de la couche d'usure (5) à proximité de la couche de base (6) et qu'une augmentation de température produite par le fonctionnement du canal de coulée de celui-ci, est soumise à un mesurage de contrôle par capteurs (10, 27) connectés à une commande laquelle coure l'alimentation principale d'eau (12) lorsque une valeur maxi donnée ou vitesse thermique sont dépassées par des electrovannes (23, 25) à l'intérieur du canal de coulée (1) et raccorde les lignes de raccordement (34) à une conduite principale d'air comprimé (19); pendant ce temps, les tuyauteries pour l'écoulement sont commutées par electrovannes (24, 26) d'une conduite principale d'écoulement d'eau (13) sur une conduite principale d'échappement d'air (20), l'air comprimé circulant dans les éléments de refrigération (4) se chargeant de l'évacuation de chaleur restante.

2.Canal de coulée suivant revendication 1
caractérisé par le fait
que les éléments de réfrigération (4) sont limités par des plaques dont les plans sont disposés verticalement en direction du flux de chaleur et parallèlement aux parois latérales (3) de l'auge.

3. Canal de coulée suivant revendication 1
caractérisé par le fait
que les éléments de réfrigération (4) sont exécutés en serpentins (32).

4. Canal de coulée suivant revendications 1 à 3
caractérisé par le fait
qu'entre les éléments de réfrigération (4) et la couche d'usure (5) se trouve une couche (7) en matière refractaire avec une conductivité thermique plus élevée que celle de la couche de base (6) et de la couche d'usure (5).

5. Canal de coulée suivant revendications 1 à 4
caractérisé par le fait
qu'une plaque en cuivre (11) equipée de thermocouples (10) couvrant au moins un élément de réfrigération (4) est installée dans la couche d'usure (5) à proximité des boîtes de refroidissements (4) et parallèle a ces dernières.

6. Canal de coulee suivant revendications 1 à 5
caractérisé par le fait
que les tuyauteries de raccordement (34) pour l'alimentation via soupape (16) sont connectées aux lignes de branchement (14) de la conduite principale d'alimentation d'eau (12) et que les tuyauteries (34) pour l'écoulement via resp. une soupape (16) aux lignes de branchement (15) de la conduite principale d'écoulement d'eau (13) et que les tuyauteries (34) pour l'alimentation via resp. une soupape (17) sont connectées aux lignes de branchement de la conduite d'air comprimé (19), et que les tuyauteries (34) pour l'évacuation via une soupape (18) sont connectées aux lignes de branchement de la conduite principale d'air d'évacuation (20).

7. Canal de coulée suivant revendications 1 à 6
caractérisé par le fait
que pour des tuyauteries de raccordement (34) du côté entrée des éléments de réfrigération (4) sont prévus des pyromètres à resistance électrique (27) et contacteur (29) qui tous les deux sont connectés aux commutateur de commande (22, 28).

8. Canal de coulée suivant les revendications 5 à7
caractérisé par le fait
que les thermocouples (10) et la plaque en cuivre (11) via le contacteur de valeur limite (21) reglable aux différence de température maximum et aux vitesses de changement de température maximum sont connectés sur un relais (22) pour la commande des vannes solénoides (23, 24, 25, 26).

9. Canal de coulée suivant les revendications 1 à8
caractérisé par le fait
que des indicateurs de débit (31) sont installés dans les conduites principales d'eau (12, 13).

## Claims

1. Tapping spout for a shaft furnace, especially for a blast furnace producing pig iron, including a trough (1) provided with a refractory lining for leading the liquid metal, provided with hollow cooling elements (4) including connecting pipes (34) for supplying cooling water and discharging same, the refractory lining consisting of an inner lining (5) and an outer lining,
characterized by
the cooling element being arranged within the inner lining (5) adjacent the outer lining (6), and by sensors (10, 27) capable for measuring the rise of temperature caused by working in the trough, and connected to a control circuit for shutting off the main water supply pipe (12) by magnetic valves (23, 25) outside of the trough in case of the temperature or the temperature rise exceeding a given maximum value, and connecting the connecting pipes (34) for supplying to a main air pressure pipe (19) whereas changing over by magnetic valves (24, 26) the discharging pipes from a main discharge water pipe (13) to a main discharge air pipe (20) thus the pressurized air flowing through the cooling elements (4) taking over further the abduction of heat.

2. Tapping spout according to claim 1,
characterized by plates forming the cooling elements (4) the planes of which being arranged essentially perpendicular the direction of heat

flow and parallel to the side walls (3) of the trough.

3. Tapping spout according to claim 1,
characterized by twist pipes (32) forming the cooling elements.

4. Tapping spout according to claims 1 to 3,
characterized by a layer (7) of refractory material arranged between the cooling elements (4) and the inner lining (5) which layer is of a heat conductivity greater than the heat conductivity of the outer lining (6) and the inner lining (5).

5. Tapping spout according to claims 1 to 4,
characterized by a copper plate (11) and provided with thermocouples the copper plate overlaying at least one cooling element (4), and being arranged within the inner lining (5) adjacent the cooling elements (4) and parallel to the latter.

6. Tapping spout according to claims 1 to 5,
characterized by the connecting pipes (34) for supply being connected to extension pipes (14) of the main water pipe (12) by valves (16) respecitively, whereas the connecting pipes (34) for discharge are connected to extension pipes (15) of the main water discharge pipe (13) by valves (16) respectively, and the connection pipes (34) for supply being further connected to extension pipes of the main pressurized air pipe (19) by valves (17) respectively, whereas the connecting pipes (34) for discharge are connected to the extension pipes of the main exhaust air pipe (20) by valves (18) respectively.

7. Tapping spout according to claims 1 to 6,
characterized by the entering connection pipes (34) of the cooling elements (4) being provided with thermistors (27) and flow controlling instruments (29) which are connected to the control circuit (22, 28).

8. Tapping spout according to claims 5 to 7,
characterized by threshold value switches (21) set to maximum values of drops of temperature and speeds of temperatur changings of the thermo-couple (10) and the copper plate (11) and being switched to a relais (22) for controlling the magnetic valves (23, 24, 25, 26).

9. Tapping spout according to claims 1 to 8
characterized by a quanitity measuring the devices (31) in the water leading main pipes (12, 13).
